# EUROPÄISCHE PATENTSCHRIFT

(11) **EP 2 170 673 B1**
(45) Veröffentlichungstag und Bekanntmachung des Hinweises auf die Patenterteilung: **26.01.2011**
(21) Anmeldenummer: 08761103.4
(22) Anmeldetag: 17.06.2008
(51) Int. Cl.: B61L 3/12, B61L 25/02, B61L 27/00

(54) **VERFAHREN UND ANORDNUNG ZUM BETREIBEN EINER EISENBAHNSTRECKE**
METHOD AND ARRANGEMENT FOR THE OPERATION OF A RAILROAD LINE
PROCÉDÉ ET DISPOSITIF D'EXPLOITATION D'UNE LIGNE DE CHEMIN DE FER

(30) Priorität: 29.06.2007 DE 102007031138
(43) Veröffentlichungstag der Anmeldung: 07.04.2010
(73) Patentinhaber: Siemens Aktiengesellschaft, 80333 München (DE)
(72) Erfinder: ROSENKRANZ, Uwe, 38104 Braunschweig (DE); SCHARNWEBER, Klaus, 38162 Cremlingen (DE)
(86) Internationale Anmeldenummer: PCT/EP2008/057611
(87) Internationale Veröffentlichungsnummer: WO 2009/003837

(56) Entgegenhaltungen:
- EP-A- 1 366 967
- EP-A- 1 498 338
- EP-A- 1 769 996
- DE-A1- 3 337 183
- DE-A1- 19 630 575
- GB-A- 2 218 557
- US-A- 4 768 740
- US-A- 4 858 859

## Beschreibung

Die Erfindung betrifft eine Anordnung zum Betreiben einer Eisenbahnstrecke mit mindestens einem Stellwerk zur streckenblockabschnittsspezifischen Vorgabe von Lichtsignalinformationen und einem streckenseitigen System zur punktförmigen Zugbeeinflussung an den Streckenblockabschnittsenden, wobei stellwerksseitige Mittel zur Bildung von Funktelegrammen, die streckenblockabschnittsspezifische Daten und zugeordnete Lichtsignalinformationen umfassen, und schienenfahrzeugseitige Funkempfänger zum Empfang der Funktelegramme vorgesehen sind und wobei das Schienenfahrzeug Vergleichsmittel zur Ermittlung der aktuellen Lichtsignalinformationen anhand eines Vergleichs der streckenblockabschnittsspezifischen Daten der Funktelegramme mit von dem punktförmigen Zugbeeinflussungssystem bei Überfahrt an das Schienenfahrzeug übertragenen streckenblockabschnittsspezifischen Daten aufweist.

Aus der DE 44 20 215 A1 und der DE 198 43 230 A1 sind eine punktförmige Zugbeeinflussung für die Übermittlung von Informationen, insbesondere Kennungen, nachfolgender Signalisierungseinrichtungen bekannt. Die Signalisierungseinrichtungen umfassen Linienleiterschleifen und Signaleinrichtungen, welche einen durch das Stellwerk vorgegebenen Signalbegriff aussenden. Diese Anordnungen erfordern das Vorhandensein von Lichtsignalen an jedem Streckenblockabschnittsende. Zur Ansteuerung der Lichtsignale ist das Stellwerk mit einer für Lichtsignale konzipierten Stellwerkslogik ausgestattet.

Bekannt sind auch Anordnungen ohne Lichtsignale, wobei die Signalbegriffsinformationen entweder durch Linienzugbeeinflussung mit Speed Code Systemen, bei denen die Informationen über die Schienen an die Schienenfahrzeuge übertragen werden, oder durch Linienleiterschleifensysteme realisiert sind. Bei diesen Anordnungen sind für die Überwachung der Fahrzeugbewegungen auf dem Streckennetz in den Stellwerken spezielle linienzugbeeinflussungsgeeignete Signalisierungslogiken erforderlich.

Aus der EP 1 366 967 A ist eine gattungsmäßige Anordnung zur Funkkommunikation im Zusammenwirken mit einem punktförmigen Zugbeeinflussungssystem bekannt. Streckenseitige Lichtsignale werden dabei durch Funksignalinformationen ersetzt.

Der Erfindung liegt die Aufgabe zugrunde, eine Anordnung zum Betreiben einer Eisenbahnstrecke der gattungsgemäßen Art anzugeben, die ohne Kapazitätserweiterung die Weiterverwendung des für signaltechnisch sichere Überwachung der Zugfahrt konzipierten Fahrzeugrechners ermöglicht.

Die Aufgabe wird dadurch gelöst, dass die schienenfahrzeugseitigen Vergleichsmittel einen signaltechnisch nicht sicheren Funkrechner umfassen, der mit einem signaltechnisch sicheren Fahrzeugrechner des punktförmigen Zugbeeinflussungssystems verbunden ist.

Auf diese Weise wird der üblicherweise vorhandene signaltechnisch sichere Fahrzeugrechner von zusätzlichen Aufgaben weitgehend entlastet. Der Vergleich, d. h. die Eliminierung der nicht für den Streckenblockabschnitt vorgesehenen Lichtsignalinformationen, erfolgt durch den signaltechnisch nicht sicheren Funkrechner. Nur das Funktelegramm mit den Lichtsignalinformationen, dessen Streckenblockabschnittsnummer mit der von dem Fahrzeugrechner erhaltenen Streckenblockabschnittsnummer des voraus liegenden Streckenblockabschnitts übereinstimmt, wird an den Fahrzeugrechner übertragen und dort mittels bekannter sicherungstechnischer Verfahren auf Korrektheit geprüft. Korrekte Lichtsignalinformationen werden auf die voraus liegende Fahrt angewendet, wobei die Fahrt signaltechnisch sicher vom Fahrzeugrechner überwacht wird.

Gemäß Anspruch 2 ist das punktförmige Zugbeeinflussungssystem mit festcodierten streckenseitigen Koppelspulen und/oder Balisen ausgestattet, wobei die Festcodierung die streckenblockabschnittsspezifischen Daten umfasst. Bei bekannten Systemen moderner Bauart mit ETCS (European Train Control System)-Spezifikation werden überwiegend schaltbare Balisen zur Übertragung wechselnder Informationen vom Stellwerk an die Strecke verwendet. Auf die Balisenansteuerung oder eine Ansteuerung der Gleiskoppelspulen kann erfindungsgemäß vollständig verzichtet werden. Die Datenpunkte, nämlich insbesondere Gleiskoppelspulen oder Balisen, müssen nur signaltechnisch sicher ausgebildet sein, wobei immer der gleiche Informationsinhalt, nämlich vorzugsweise die Nummer des nächsten Streckenblockabschnitts, übertragen wird.

Das Stellwerk ist gemäß Anspruch 3 über einen Funkkoppelrechner und ein Funkbussystem mit längs der Strecke angeordneten Funksendern verbunden. Die Funksender sind vorzugsweise mit Richtantennen ausgestattet, welche die Lichtsignalinformationen entgegen der Fahrtrichtung übertragen.

Gemäß Anspruch 4 ist vorgesehen, dass der stellwerkseitige Funkkoppelrechner, das Funkbussystem und der schienenfahrzeugseitige Funkempfänger sowie der Funkrechner redundant ausgebildet sind. Auf diese Weise ergibt sich eine erhöhte Verfügbarkeit der Lichtsignalinformationen. Sind zusätzlich die Funksender mit zwei Richtantennen ausgestattet, die nach vorn und nach hinten Datentelegramme aussenden, können beide Fahrtrichtungen einer Doppelstrecke mit Lichtsignalinformationen versorgt werden. Das Redundanzkonzept kann aber auch entsprechend den Sicherheitsanforderungen auf einen Teil der Komponenten beschränkt sein und/oder andere Komponenten umfassen.

In einer bevorzugten Ausführungsform gemäß Anspruch 5 ist der schienenfahrzeugseitige Funkrechner mit einer Einrichtung für automatisches Fahren ATO - Automation Train Operation - verbunden. In den Funkrechner sind für den bestimmungsgemäßen Vergleich sowohl die streckenabschnittsspezifischen Daten als auch die Lichtsignalinformationen konzentriert, so dass mittels entsprechender Ein- und Ausgaben ein Zusammenwirken mit einer ATO-Funktion vereinfacht ist. Vorteilhaft dabei ist darüber hinaus die Beschränkung auf minimalistische Streckentechnik, nämlich lediglich punktförmige Zugbeeinflussung mit fest codierten Datenpunkten.

Die Erfindung wird nachfolgend anhand figürlicher Darstellungen näher erläutert. Es zeigen:
- Figur 1: eine erfindungsgemäße Anordnung in einer ersten Ausführungsform und
- Figur 2: eine erfindungsgemäße Anordnung in einer zweiten Ausführungsform.

Figur 1 veranschaulicht einen Ausschnitt einer Eisenbahnstrecke 1 mit virtuellen, d. h. physisch nicht vorhandenen, Lichtsignalen 2. Anstelle der Lichtsignale 2 ist die Installation eines Funksystems längs der Eisenbahnstrecke 1 ausgehend von einem elektronischen Stellwerk 3 zu Streckenblockabschnitten 4 vorgesehen. Das Funksystem besteht aus einem Funkkoppelrechner 5, der über einen Stellwerksbus 6, der alle Stellwerke 3 verbindet, an das Stellwerk 3 angeschlossen ist, sowie einem Funkbussystem 7, an das Funksender 8 angeschlossen sind. Die Funksender 8 übertragen mittels entgegen der Fahrtrichtung orientierter Richtantennen 9 Funktelegramme, die Streckenblockabschnittsnummern und zugeordnete Lichtsignalinformationen enthalten. An das Funkbussystem 7 sind die Funksender 8 über Businterfaces 10 angeschlossen. Die von den Richtantennen 9 ausgesendeten Funktelegramme werden von in der Nähe befindlichen Schienenfahrzeugen 11 mittels stirnseitiger Funkempfänger 12 empfangen. Der Funkempfänger 12 ist mit einem signaltechnisch nicht sicheren Funkrechner 13 verbunden, welcher mit einem signaltechnisch sicherem Fahrzeugrechner 14 zusammenwirkt. Der Fahrzeugrechner 14 ist Teil einer fahrzeugseitigen Einrichtung 15 zur punktförmigen Zugbeeinflussung, welche außerdem Zugkoppelspulen 16 aufweist. Jeder Streckenblockabschnitt 4 ist mit einer fest positionierten und fest codierten Koppelspule 17 versehen. Neben ggf. weiteren Daten überträgt die Koppelspule 17 die Nummer des nächsten Streckenblockabschnitts an das überfahrende Schienenfahrzeug 11.

Die einen Signalbegriff repräsentierenden Signalinformationen werden im Stellwerk 3 entsprechend der jeweiligen Verkehrssituation erarbeitet und an ein signaltechnisch sicheres Bedien- und Anzeige-Interface 18 für die Ansteuerung der Stellwerksbedienoberfläche ausgegeben. Zusätzlich dient das Bedien- und Anzeige-Interface 18 der Generierung der Datentelegramme mit den streckenblockabschnittsspezifischen Lichtsignalinformationen. Diese Datentelegramme enthalten außer der Streckenblockabschnittsnummer und dem zugeordneten Signalbegriff ein Aktualitätskennzeichen, beispielsweise Uhrzeit oder Ringzählerstand, und einen Sicherungsanhang zum Schutz gegen Verfälschung während der Übertragung. Die Datentelegramme werden über den Funkkoppelrechner 5, das Funkbussystem 7 und die Funksender 8 an die Funkempfänger 12 und damit die Funkrechner 13 der Schienenfahrzeuge 11 übertragen. Gleichzeitig überträgt der Fahrzeugrechner 14 die gültige Streckenblockabschnittsnummer an den Funkrechner 13. Damit ist der Funkrechner 13 in der Lage, die empfangenen Datentelegramme auf die vom Fahrzeugrechner 14 erhaltene Nummer des voraus liegenden Streckenblockabschnittes durch Vergleich mit der in dem Datentelegramm enthaltenden Nummer auszuwerten. Das auf diese Weise ausgefilterte Datentelegramm wird an den Fahrzeugrechner 14 weitergeleitet, der die darin enthaltenen signaltechnisch sicheren Informationen des Stellwerks 3 auf Authentizität, Aktualität und Integrität signaltechnisch sicher prüft. Bei Korrektheit werden die Lichtsignalinformationen für die Fortsetzung der Fahrt verwendet.

Die in Figur 2 dargestellte Ausführungsform unterscheidet sich von der Ausführungsform nach Figur 1 durch zusätzliche redundante Ausführung des Funkkoppelrechners 5.1, des Funkbussystems 7a und 7b, des schienenfahrzeugseitigen Funkempfängers 12a und 12b und des Funkrechners 13.1. Damit werden zwei Datentelegramme mit den ausgefilterten Lichtsignalinformationen an den signaltechnisch sicheren Fahrzeugrechner 14 übertragen, so dass sich letztlich eine erhöhte Verfügbarkeit der Gesamtanlage ergibt.

Der Funksender 8 ist mit zwei Richtantennen 9a und 9b ausgestattet, welche in Fahrtrichtung 19 und entgegen der Fahrtrichtung 19 Datentelegramme aussenden. Somit können beide Fahrtrichtungen einer Doppelstrecke mit einem einzigen Funksystem bedient werden.

Der schienenfahrzeugseitige Funkrechner 13 gemäß Figur 1 oder 13.1 gemäß Figur 2 kann darüber hinaus in einer weiteren Funktion Ein- und Ausgaben für automatisches Fahren ATO - Automatic Train Operation - im Zusammenwirken mit den von dem Funksystem empfangenen Datentelegrammen und von der punktförmigen Zugbeeinflussung streckenseitig empfangenen Positions-Informationen bereitstellen.

## Patentansprüche

1. Anordnung zum Betreiben einer Eisenbahnstrecke (1) mit mindestens einem Stellwerk (3) zur streckenblockabschnittsspezifischen Vorgabe von Lichtsignalinformationen und einem streckenseitigen System zur punktförmigen Zugbeeinflussung an den Streckenblockabschnittsenden, wobei stellwerkseitige Mittel zur Bildung von Funktelegrammen, die streckenblockabschnittsspezifische Daten und zugeordnete Lichtsignalinformationen umfassen, und schienenfahrzeugseitige Funkempfänger (12;12a,12b) zum Empfang der Funktelegramme vorgesehen sind und wobei das Schienenfahrzeug (11) Vergleichsmittel zur Ermittlung der aktuellen Lichtsignalinformationen anhand eines Vergleichs der streckenblockabschnittsspezifischen Daten der Funktelegramme mit von dem punktförmigen Zugbeeinflussungssystem bei Überfahrt an das Schienenfahrzeug (11) übertragenen streckenblockabschnittsspezifischen Daten aufweist,
**dadurch gekennzeichnet, dass**
die schienenfahrzeugseitigen Vergleichsmittel einen signaltechnisch nicht sicheren Funkrechner (13;13.1) umfassen, der mit einem signaltechnisch sicheren Fahrzeugrechner (14) des punktförmigen Zugbeeinflussungssystems verbunden ist.

2. Anordnung nach Anspruch 1,
**dadurch gekennzeichnet, dass**
das punktförmige Zugbeeinflussungssystem fest codierte streckenseitige Koppelspulen (17) und/oder Balisen aufweist, wobei die Festcodierung die streckenblockabschnittsspezifischen Daten umfasst.

3. Anordnung nach einem der vorangehenden Ansprüche,
**dadurch gekennzeichnet, dass**
das Stellwerk (3) über einen Funkkoppelrechner (5;5.1) mit einem Funkbussystem (7;7a,7b) mit längs der Eisenbahnstrecke (1) angeordneten Funksendern (8;8a,8b) verbunden ist.

4. Anordnung nach Anspruch 3,
**dadurch gekennzeichnet, dass**
der stellwerkseitige Funkkoppelrechner (5,1), das Funkbussystem (7a,7b) und der schienenfahrzeugseitige Funkempfänger (12a,12b) sowie der Funkrechner (13.1) redundant ausgebildet sind.

5. Anordnung nach einem der vorangehenden Ansprüche,
**dadurch gekennzeichnet, dass**
der schienenfahrzeugseitige Funkrechner (13,13.1) mit einer Einrichtung für automatisches Fahren ATO - Automatic Train Operation - verbunden ist.

## Claims

1. Arrangement for operation of a railroad line (1) having at least one signal box (3) for line-block-section-specific presetting of light signal information items, and having a line side system for intermittent automatic train control at the line block section ends,
wherein means in the signal box are provided for the formation of radio messages, which comprise line-block-section-specific data and associated light signal information items, and rail-vehicle radio receivers (12; 12a, 12b) are provided for reception of the radio messages, and wherein the rail vehicle (11) has comparison means for determining the current light signal information items on the basis of a comparison of the line-block-section-specific data items in the radio messages with line-block-section-specific data items which are transmitted to the rail vehicle (11) from the intermittent automatic train control system, as the rail vehicle travels over them,
**characterized in that**
the rail-vehicle comparison means comprise a radio computer (13; 13.1), whose signaling is not safe, and which is connected to a vehicle computer (14), whose signaling is safe, in the intermittent automatic train control system.

2. Arrangement according to Claim 1,
**characterized in that**
the intermittent automatic train control system has fixed-coded line side coupling coils (17) and/or beacons, wherein the fixed coding comprises the line-block-section-specific data items.

3. Arrangement according to one of the preceding claims,
**characterized in that**
the signal box (3) is connected via a radio coupling computer (5; 5.1) by means of a radio bus system (7; 7a, 7b) to radio transmitters (8; 8a, 8b) arranged along the railroad line (1).

4. Arrangement according to Claim 3,
**characterized in that**
the radio coupling computer (5,1) in the signal box, the radio bus system (7a, 7b) and the rail vehicle radio receiver (12a, 12b) as well as the radio computer (13.1) are of redundant design.

5. Arrangement according to one of the preceding claims,
**characterized in that**
the rail vehicle device radio computer (13, 13.1) is connected to a device for automatic operation ATO - Automatic Train Operation.

## Revendications

1. Agencement pour faire fonctionner une ligne ( 1 ) de chemin de fer, comprenant au moins un poste ( 3 ) d'aiguillage pour la prescription spécifique à un tronçon de bloc système d'informations de signal lumineux et un système du côté de la ligne pour la commande automatique intermittente de la marche des trains aux extrémités du tronçon de bloc système, dans lequel il est prévu des moyens du côté du poste d'aiguillage pour la formation de télégrammes radio qui comprennent des données spécifiques au tronçon de bloc système et des informations de signal lumineux associées, et il est prévu des récepteurs ( 12, 12a, 12b ) radio du côté du véhicule ferroviaire pour la réception des télégrammes radio et dans lequel le véhicule ( 11 ) ferroviaire a des moyens de comparaison pour la détermination des informations de signal lumineux instantanées, au moyen d'une comparaison des données spécifiques au tronçon de bloc système des télégrammes radio à des données spécifiques de tronçon de bloc système transmises par le système de commande automatique intermittente de la marche des trains lorsque le véhicule ( 11 ) ferroviaire y passe,
**caractérisé en ce que** les moyens de comparaison du côté du véhicule ferroviaire comprennent un ordinateur ( 13, 13.1 ) radio qui n'est pas sûr en technique du signal et qui est relié à un ordinateur ( 14 ) du véhicule, sûr en technique du signal, du système de commande automatique intermittente de la marche des trains.

2. Agencement suivant la revendication 1,
**caractérisé en ce que** le système de commande automatique intermittente de la marche des trains comporte des bobines ( 17 ) de couplage et/ou des balises à codage fixe du côté de la voie, le codage fixe comprenant les données spécifiques au tronçon du bloc système.

3. Agencement suivant l'une des revendications précédentes,
**caractérisé en ce que** le poste ( 3 ) d'aiguillage est relié par un ordinateur ( 5, 5.1 ) de couplage radio, ayant un système ( 7, 7a, 7b ) de bus radio, à des émetteurs ( 8, 8a, 8b ) radio disposés le long de la ligne ( 1 ) de chemin de fer.

4. Agencement suivant la revendication 3,
**caractérisé en ce que** l'ordinateur ( 5.1 ) de couplage radio du côté du poste d'aiguillage, le système ( 7a, 7b ) de bus radio et le récepteur ( 12a, 12b ) radio du côté du véhicule ferroviaire ainsi que l'ordinateur ( 13.1 ) radio sont constitués de manière redondante.

5. Agencement suivant l'une des revendications précédentes,
**caractérisé en ce que** l'ordinateur ( 13, 13.1 ) radio du côté du véhicule ferroviaire est relié à un dispositif de conduite automatique ATO-Automatic Train Operation.
